# EUROPÄISCHE PATENTSCHRIFT

(11) **EP 3 042 643 B1**
(45) Veröffentlichungstag und Bekanntmachung des Hinweises auf die Patenterteilung: **20.03.2019**
(21) Anmeldenummer: 15150679.7
(22) Anmeldetag: 09.01.2015
(51) Int. Cl.: A61H 19/00, A61H 23/02, H01Q 1/38, H01Q 1/44, H01Q 1/46

(54) **Massagevorrichtung**
Massage device
Dispositif de massage

(43) Veröffentlichungstag der Anmeldung: 13.07.2016
(73) Patentinhaber: Amor Gummiwaren GmbH, 99310 Arnstadt (DE)
(72) Erfinder: Dills, Michael, 99310 Arnstadt (DE)
(74) Vertreter: Caspary, Karsten

(56) Entgegenhaltungen:
- WO-A2-02/38100
- CN-U- 203 932 525
- DE-U1-202013 105 192
- US-A1- 2009 111 533
- US-A1- 2010 164 835

## Beschreibung

Die Erfindung betrifft eine Massagevorrichtung für die Massage von Körperteilen, insbesondere der Geschlechtsteile.

Massagevorrichtungen der eingangs genannten Art sind auch unter der Bezeichnung Liebeskugeln bekannt. Sie werden allerdings nicht nur als Erotikspielzeug verwendet, sondern auch als intravaginaler Einsatz bei der therapeutischen Behandlung der Beckenbodenmuskulatur, wie beispielsweise in der EP 0 955 024 A2 beschrieben.

Die WO 02/38100 A2 beschreibt eine Massagevorrichtung mit den Merkmalen des Oberbegriffs des Anspruchs 1. Nachteilig an der bekannten Massagevorrichtung ist jedoch unter anderem, dass die Buchse am freien Ende der Rückholschnur nicht flüssigkeitsfest ausgebildet ist, da in die Öffnung der Buchse Flüssigkeit eindringen kann, die zu Korrosion und damit zur Fehlfunktion der Vorrichtung führen kann. Zudem ist die Ausbildung des Ladekabels als Antenne durch die Abmessungen des Kabels auf bestimmte Funkfrequenzen und Antennentypen begrenzt. Insbesondere ist es damit nicht möglich, aktuelle Standards der mobilen Datenkommunikation wie z. B. Bluetooth, IEEE 802.11 (WLAN), GSM, UMTS und dergleichen zur drahtlosen Datenübertragung zwischen einer entfernten Bedieneinrichtung wie einem Smartphone und der Massagevorrichtung zu verwenden.

Es ist daher die Aufgabe der vorliegenden Erfindung, die oben genannten Nachteile zumindest teilweise zu überwinden und eine Massagevorrichtung bereitzustellen, die ein zuverlässige flüssigkeitsfeste Funktion, ein einfaches Aufladen der Energiespeicher und die Verwendung von aktuellen drahtlosen Datenübertragungstechnologien ermöglicht.

Diese Aufgabe wird durch den Gegenstand mit den Merkmalen des Anspruchs 1 gelöst.

Erfindungsgemäß bereitgestellt wird eine Massagevorrichtung, die zur Massage von Körperteilen geeignet ist, mit einem Massageteil, das in einem Gehäuse eine Schwingungserzeugungsvorrichtung, einen Energiespeicher, eine Steuereinrichtung und eine drahtlose Datenkommunikationseinrichtung aufweist, einem Kabel, das an seinem einen Ende mit dem Massageteil verbunden ist, und einem Steckelement, das an dem anderen Ende des Kabels angeordnet ist, zwei Ladeelektroden aufweist und zur Verbindung mit einem Ladegerät geeignet ist, wobei das Steckelement eine Leiterplatte aufweist, flach ist und die Ladeelektroden als USB kompatibel ausgebildet sind, so dass das Steckelement in eine USB-Buchse zum Laden einsteckbar ist, wobei das Steckelement ferner eine Leiterplattenantenne zum Senden und Empfangen von Funksignalen von der drahtlosen Datenkommunikationseinrichtung aufweist, wobei die Ladeelektroden und die Leiterplattenantenne auf dieser Leiterplatte angeordnet sind. Durch die Anordnung der Leiterplattenantenne im Steckelement kann der Datentransfer zwischen der drahtlosen Datenkommunikationseinrichtung im Massageteil und einer entfernten Bedieneinrichtung erheblich verbessert werden. Diese technische Lösung kommt ohne zusätzliche Bauelemente aus, wodurch Platz und zusätzliche Kosten eingespart werden.

Mit der USB Technologie kann ein sehr weit verbreitetes Verfahren zum Aufladen des Energiespeichers oder auch zur Datenübertragung verwendet werden. Das flache Steckelement weist dabei eine ähnliche Konfiguration wie die eines USB-A Steckers auf, der in eine entsprechende USB Buchse nach Art eines USB-Sticks eingeführt werden kann. Derartige Anschlussbuchsen sind an einer Vielzahl von Geräten vorhanden, beispielsweise an PCs, Laptops, Notebooks, Tabletcomputern, Stromnetzgeräten und dergleichen, und stellen gemäß USB Standard einen ausreichenden Ladestrom zur Verfügung (bis zu 500 mA bei 5V nach USB 2.0).

Es ist weiterhin vorteilhaft, wenn die Ladeelektroden auf der einen Seite und die Leiterplattenantenne auf der anderen Seite der Leiterplatte angeordnet sind. Die Leiterplattenantenne, auch gedruckte Antenne genannt, lässt sich in beliebiger Form preisgünstig als Kupferschicht auf einer herkömmlichen Leiterplatte aufbringen. Dadurch lässt sich ein kompaktes Bauteil erzielen, wodurch Platz und damit Kosten eingespart werden können. Alternativ können die Ladeelektroden und die Leiterplattenantenne auf derselben Seite der Leiterplatte angeordnet sein. Dadurch ergibt sich ein noch einfacherer Aufbau des Steckelements. Es ist ebenfalls möglich, die Ladeelektroden auf beiden Seiten der Platine anzuordnen, so dass das Steckelement benutzerfreundlich in allen (beiden) Orientierungen in eine USB-Buchse oder entsprechende andere Ladebuchse eingesteckt werden kann. Dazu ist eine Logik erforderlich, die Pluspol und Minuspol entsprechend erkennt.

Mit weiterem Vorteil ist die Leiterplattenantenne für das Senden und Empfangen von Funksignalen nach Bluetooth (nach IEEE 802.15.1), NFC (Near Field Communication), WLAN (nach IEEE 802.11), GSM, UMTS, LTE oder einem anderen mobilen Datenübertragungsstandard geeignet.

Vorteilhafter Weise sind das Kabel und das Steckelement flüssigkeitsfest ausgebildet. Damit genügen nicht nur das Massageteil, das in eine Körperöffnung eingeführt wird, sondern auch die Rückholschnur bzw. das Kabel sowie das Steckelement den Hygienevorschriften, die für derartige Vorrichtungen gelten, z.B. IP67 (DIN EN 60528). Kabel und Steckelement sind damit mit einfachen Mitteln reinigbar und bieten keine Öffnungen, in die Flüssigkeit derart eindringen könnte, so dass die Funktion der Massagevorrichtung beeinträchtigt ist.

Es ist bevorzugt, dass das Kabel zwei Stränge aufweist. Insbesondere ist es von Vorteil, dass mindestens ein Kabelstrang als Koaxialkabel ausgebildet ist. Damit ist gewährleistet, dass das hochfrequente Antennensignal möglichst wenig Störsignalen ausgesetzt ist und ausreichend abgeschirmt zur drahtlosen Datenkommunikationseinrichtung im Inneren des Gehäuses des Massageteils übertragen werden kann. Die Beeinflussung durch den Stromfluss aufgrund der USB Ladespannungsquelle (Gleichspannung) ist damit so gering wie möglich.

Mit weiterem Vorteil weist das Steckelement zwei Ausnehmungen zur Aufnahme von jeweils einem Strangende auf. Dadurch kann der Gesamtaufbau des Steckelements flach gehalten werden. Das Verbinden der Strangenden mit den Ladeelektroden bzw. den Anschlüssen der Leiterplattenantenne ist durch Löten oder eine andere geeignete Verbindungsart auf einfache Weise möglich.

Bevorzugt weist das Steckelement auf seiner Oberfläche einen Griffbereich auf. Der Griffbereich ist dabei in der Nähe des Endes des Steckelements ausgebildet, an dem das Kabel bzw. die Strangenden mit dem Steckelement verbunden sind. Damit ist ein einfaches Einstecken und Herausziehen in bzw. aus der Ladebuchse möglich. Der Griffbereich kann durch eine Riffelung oder auch eine Ausbuchtung auf der Oberfläche des Steckelements gebildet sein. Auch andere zweckmäßige Ausgestaltungen, die die Funktion des Steckelements und der Leiterplattenantenne nicht beeinflussen, sind möglich.

Besonders bevorzugt weisen Steckelement und/oder Kabel zumindest teilweise eine biokompatible Kunststoffumhüllung auf. Dadurch werden die Bauteile wie Leiterplatte, Antenne sowie die Verbindungsstellen zu den Kabelsträngen geschützt, z.B. vor Korrosion. Besonders bevorzugt ist es, die biokompatible Kunststoffumhüllung mittels Spritzguss aufzubringen. Dadurch entsteht ein integral ausgebildetes Steckelement, das einer Beeinträchtigung oder Bearbeitung von außen möglichst wenig Angriffsfläche bietet. Das Material für die Kunststoffumhüllung ist vorzugsweise ein thermoplastischer Kunststoff wie z.B. AcrylnitrilButadien-Styrol-Copolymerisat (ABS) oder ein vergleichbarer Kunststoff mit ähnlichen Eigenschaften. Diese thermoplastischen Kunststoffe sind unempfindlich gegenüber handelsüblichen Gleit- und Reinigungsmitteln sowie geschmacks- und geruchsneutral.

Das Material der Massagevorrichtung ist vorzugsweise UV-fest, geruchs- und geschmacksneutral, wobei auch unterschiedliche Farben verwendet werden können.

Die Ladekontakte des Steckelements weisen vorteilhafterweise eine Beschichtung mit einem Metall oder einer Metalllegierung auf, z.B. in Form einer Vergoldung mit Gold oder einer Goldlegierung oder in Form einer Veredelung mit einem anderen Metall oder einer Metalllegierung.

Die Erfindung wird nachfolgend ausführlich unter Bezugnahme auf in den Zeichnungen dargestellte Ausführungsformen beschrieben. Es zeigen:
- Fig. 1: eine perspektivische Darstellung einer ersten bevorzugten Ausführungsform der erfindungsgemäßen Massagevorrichtung;
- Fig. 2: eine weitere perspektivische Darstellung der ersten bevorzugten Ausführungsform;
- Fig. 3: eine perspektivische Darstellung einer zweiten bevorzugten Ausführungsform der erfindungsgemäßen Massagevorrichtung;
- Fig. 4: eine weitere perspektivische Darstellung der zweiten bevorzugten Ausführungsform;
- Fig. 5: eine perspektivische Darstellung eines Steckelements mit daran angebrachtem Kabel der bevorzugten Ausführungsform der erfindungsgemäßen Massagevorrichtung;
- Fig. 6: eine Draufsicht auf die Oberseite einer Leiterplatte des Steckelements einer bevorzugten Ausführungsform der erfindungsgemäßen Massagevorrichtung; und
- Fig. 7: eine Draufsicht auf die Unterseite der Leiterplatte des Steckelements der bevorzugten Ausführungsform der erfindungsgemäßen Massagevorrichtung.

Fig. 1 zeigt eine perspektivische Darstellung einer ersten bevorzugten Ausführungsform der erfindungsgemäßen Massagevorrichtung. Die Massagevorrichtung 1 weist ein im Wesentlichen kugelförmiges Massageteil 3 auf, das in einem Gehäuse 5 folgende (nicht dargestellte) Bauelemente aufweist: eine Schwingungserzeugungsvorrichtung, einen Energiespeicher, eine Steuereinrichtung sowie eine drahtlose Datenkommunikationseinrichtung. Diese dem Fachmann bekannten Bauelemente sind im Inneren des Gehäuses 5 entsprechend funktional gekoppelt bzw. elektrisch verbunden, wie dem Fachmann grundsätzlich geläufig ist. Im Betrieb sorgt die vom Energiespeicher versorgte Schwingungserzeugungsvorrichtung, beispielsweise ein Elektromotor mit einer auf einer Welle exzentrisch sitzenden Unwucht, dafür, dass das Massageteil 3 in Schwingungen versetzt wird und vibriert. Die Steuereinrichtung innerhalb des Gehäuses 5 erhält ihre Steuerbefehle über eine drahtlose Datenkommunikationseinrichtung, die ebenfalls vom Energiespeicher mit Leistung versorgt wird und von einer entfernten Bedieneinrichtung, beispielsweise einem Smartphone, einem PC oder einer ähnlichen mobilen Bedienplattform mit geeigneten Funksignalen zur Steuerung versorgt wird. Die Steuereinrichtung kann über eine Datenspeichervorrichtung zur Speicherung von Programmabläufen verfügen, wodurch es möglich ist, die Massagevorrichtung mit intern oder extern erstellten Vibrationsabläufen zu programmieren. Auch eine direkte Steuerung über die entfernte Bedieneinrichtung ist möglich.

Damit die Bauelemente im Inneren des Massageteils 3 mit Strom bzw. mit einem Antennensignal versorgt und auch ein Signal nach außen senden können, ist das Massageteil über ein Kabel 7, das in der dargestellten Ausführungsform zwei Stränge bzw. Adern aufweist, mit einem Steckelement 9 verbunden. Das Steckelement 9 ist als Flachstecker ausgebildet und weist auf seiner Oberseite zwei in Längsrichtung parallel zueinander angeordnete Ladeelektroden 11 auf, die kompatibel zu einem USB-A Anschluss ausgebildet sind. Bis auf die frei liegenden Ladeelektroden 11 ist das Steckelement 9 mit einer Umhüllung 15 umspritzt, die aus einem thermoplastischen Kunststoffmaterial, beispielsweise AcrylnitrilButadien-Styrol (ABS), ausgebildet ist. Die Umhüllung 15 weist auf der Oberseite 13 auf der dem Kabel 7 zugewandten Seite einen Griffbereich 17 auf, der in der dargestellten Ausführungsform als Ausbuchtung ausgebildet ist. Der Griffbereich 17 dient dazu, das Steckelement 9 beim Einstecken in eine entsprechende USB-Buchse bzw. beim Herausnehmen daraus besser handhaben zu können. Etwa in der Mitte der Oberseite 13 des Steckelements 9 ist eine längliche Ausnehmung 16 sichtbar, die daher rührt, dass in der vorliegenden Ausführungsform das Steckelement 9 durch Spritzguss hergestellt ist und das Bauteil entsprechend von einem Werkzeug gehalten werden muss. Die längliche Ausnehmung 16 ist für die Vibrationsfunktion, das Laden oder das Steuern der Massagevorrichtung nicht von Bedeutung, sondern nur für die Herstellung.

Fig. 2 zeigt in perspektivischer Ansicht die erste bevorzugte Ausführungsform der erfindungsgemäßen Massagevorrichtung, wobei die Auslässe aus dem Gehäuse 5 des Massageteils 3 für das Kabel 7 sowie die Unterseite des Steckelements 9 sichtbar ist. Es ist anzumerken, dass die beiden Stränge des Kabels 7 ausreichend dimensioniert sind, dass sie als Rückholschnur verwendet werden können. D. h., an ihnen kann, auch mithilfe des Steckelements 9, gezogen werden, um das Massageteil 3 aus einer Körperöffnung zu ziehen. Auf der Unterseite 14 des Steckelements 9 sind zwei parallele längliche Ausnehmungen 16 angeordnet, die ähnlich wie auf der Oberseite 13 lediglich die Haltepunkte für die Umspritzung der innen liegenden Elemente des Steckelements 9 kennzeichnen. Ebenfalls ist auf der Unterseite 14 des Steckelements 9 in dem dem Kabel zugewandten Bereich ein weiterer Griffbereich 17 ausgebildet, der in der dargestellten Ausführungsform als Erhebung bzw. Ausbuchtung ausgebildet ist, deren Dicke zum Rand des Steckelements 9 hin ansteigt.

Fig. 3 zeigt in perspektivischer Ansicht eine zweite bevorzugte Ausführungsform der erfindungsgemäßen Massagevorrichtung der vorliegenden Erfindung. Da die zweite Ausführungsform ähnlich zur ersten Ausführungsform ist, wird an dieser Stelle lediglich auf die Unterschiede der beiden Ausführungsformen eingegangen. Das Massageteil 3 weist in der zweiten Ausführungsform auf der Seite, die dem Ort des Anschlusses der Kabel 7 gegenüber liegt, ein über ein Verbindungselement 6 mit dem Gehäuse 5 verbundenes zweites Massageelement 4 auf, das im Wesentlichen kugelförmig ausgebildet ist. Die äußeren Abmessungen und die Form des zweiten Massageelements 4 und des Gehäuses 5 sind im Wesentlichen identisch. Allerdings ist im Inneren des zweiten Massageelements 4 ein Hohlraum angeordnet, in dem frei beweglich ein Ball angeordnet ist, der ein Gewicht besitzt, das geeignet ist, mechanische Impulse zu erzeugen, wenn das zweite Massageteil 4 bewegt wird. Der Aufbau des zweiten Massageelements 4 ähnelt im Wesentlichen dem Aufbau einer herkömmlichen, mechanischen Liebeskugel, bei der die Bewegung der Kugel durch die Bewegung des Balls im Inneren der Kugel einen mechanischen Impuls erzeugt, der auf der Oberfläche der Kugel spürbar ist. Das Gehäuse 5 ist mit dem zweiten Massageelement 4 fest über das Verbindungselement 6 verbunden. Diese Verbindung kann lösbar ausgebildet sein, um das zweite Massageelement 4 abnehmen zu können. Alle weiteren in Fig. 3 dargestellten Elemente sind mit denen aus Fig. 1 identisch. Gleiches gilt für die Elemente aus Fig. 4, die dieselben sind wie in Fig. 2, mit Ausnahme des zweiten Massageelements 4.

Fig. 5 zeigt einen Ausschnitt der Elemente aus Fig. 1, wobei lediglich das Steckelement 9 und das bzw. die Kabel 7 sichtbar dargestellt sind. Es wird daher auf die oben angegebene Beschreibung zu Fig. 1 verwiesen.

Die Figuren 6 und 7 zeigen in Draufsicht die Ober- bzw. Unterseite der Leiterplatte 21 mit den beiden Ladeelektroden 11 bzw. der Leiterplattenantenne 23, die den Kern des Steckelements 9 bilden. Man beachte, dass die Leiterplatte 21 nach Aufbringen des Material für die Ladeelektroden 11 und die Leiterplattenantenne 23 und nach dem Anschließen der Kabelstränge noch mittels Spritzgussverfahren von einer Kunststoffhülle umspritzt wird und damit das vollständige Steckelement 9 erst gebildet wird.

In Fig. 6 ist die Oberseite der Leiterplatte dargestellt, auf der in Längsrichtung parallel zueinander zwei Ladeelektroden aufgebracht sind. Die Dimensionen, d. h. insbesondere der Abstand und die Länge der beiden Ladeelektroden 11, sind so bemessen, dass das Steckelement 9 in eine entsprechende USB Buchse zum Laden eingesteckt werden kann. Die Kontaktierung der Ladeelektroden 11 mit den Anschlüssen der beiden Kabelstränge erfolgt in der ersten Ausnehmung 22 und der zweiten Ausnehmung 25. In der bevorzugten Ausführungsform ist das Kabel 7 in zwei Strängen ausgebildet, wobei der erste Strang ein einfaches Kabel mit einer Litze ist, deren Ende mit der Plus-Ladeelektrode verbunden ist, in Fig. 6 der oberen Ladeelektrode 11. Der zweite Strang des Kabels 7 ist als Koaxialkabel ausgebildet, wobei der Außenleiter in der zweiten Ausnehmung 25 mit der als Massepol definierten Ladeelektrode 11 verbunden ist. Die weißen Punkte im linken Abschnitt der Masseelektrode kennzeichnen die Durchkontaktierungen auf die Unterseite der Leiterplatte, wie auch unten unter Bezugnahme auf Fig. 7 beschrieben.

Fig. 7 zeigt die Unterseite der Leiterplatte 21, auf die die Leiterplattenantenne 23 als leitende Schicht in bekannter Technik aufgebracht ist. Eine derartige Leiterplattenantenne zeichnet sich durch eine kompakte Bauform aus. Bei der Erfindung ist es vorteilhaft, dass die Leiterplattenantenne im Steckelement 9 sich entfernt von der gedruckten Schaltung und den Bauelementen der drahtlosen Datenkommunikationseinrichtung im Massageteil 3 befindet, weil so sekundäre Erregungen und damit Störungen aufgrund der Hochfrequenzeigenschaften der Leiterplattenantenne erheblich reduziert werden.

Die Form der aufgedruckten Antennenbahnen ist auf eine gute Abstrahlcharakteristik, einen hohen Wirkungsgrad beim Empfangen und Senden sowie auf eine ausreichende Bandbreite optimiert. Die Leiterplattenantenne 23 ist in der zweiten Ausnehmung 25 mit einem Strang des Kabels 7 verbunden, und zwar mit dem Koaxialstrang. Dabei ist der Innenleiter des Koaxialkabels, auch Seele genannt, an der Stirnseite der zweiten Ausnehmung 25 mit dem Kontaktbereich 24 der Leiterplattenantenne 23 elektrisch verbunden, d.h. verlötet. Der Außenleiter des Koaxialkabels ist auf den Längsseiten der zweiten Ausnehmung 25 mit Kontaktbereichen 26 der Leiterplattenantenne 23 elektrisch verbunden, d.h. verlötet. Es ist auch möglich, die Verbindung durch Kleben oder durch eine andere geeignete Kontaktiertechnik herzustellen. Wie in Fig. 7 ersichtlich ist in der ersten Ausnehmung 22 der Leiterplatte 21 keine Verbindung zwischen der Litze des Kabels 7 zu einer auf der Unterseite aufgedruckten Leiterbahn vorgesehen.

Mithilfe des Koaxialkabels kann beispielsweise das empfangene oder zu sendende Bluetoothsignal im 2,4-GHz-Band zu der drahtlosen Datenkommunikationseinrichtung oder von ihr weg transportiert werden. Der Wellenwiderstand des Koaxialkabels ist so dimensioniert, dass optimale Sende- und Empfangseigenschaften gewährleistet sind.

Mit dem erfindungsgemäßen Gegenstand wird eine Massagevorrichtung bereitgestellt, die ein zuverlässige flüssigkeitsfeste Funktion, ein einfaches Aufladen der Energiespeicher und die Verwendung von aktuellen drahtlosen Datenübertragungstechnologien ermöglicht.

## Patentansprüche

1. Massagevorrichtung (1) geeignet zur Massage von Körperteilen mit einem Massageteil (3), das in einem Gehäuse (5) eine Schwingungserzeugungsvorrichtung, einen Energiespeicher, eine Steuereinrichtung und eine drahtlose Datenkommunikationseinrichtung aufweist,
einem Kabel (7), das an seinem einen Ende mit dem Massageteil (3) verbunden ist, und
einem Steckelement (9), das an dem anderen Ende des Kabels (7) angeordnet ist, zwei Ladeelektroden (11) aufweist und zur Verbindung mit einem Ladegerät geeignet ist,
**dadurch gekennzeichnet, dass** das Steckelement
eine Leiterplatte (21) aufweist,
flach ist und die Ladeelektroden (11) als USB kompatibel ausgebildet sind, so dass das Steckelement in eine USB-Buchse zum Laden einsteckbar ist,
wobei das Steckelement ferner eine Leiterplattenantenne (23) zum Senden und Empfangen von Funksignalen von der drahtlosen Datenkommunikationseinrichtung aufweist,
wobei die Ladeelektroden (11) und die Leiterplattenantenne (23) auf dieser Leiterplatte (21) angeordnet sind.

2. Massagevorrichtung (1) nach Anspruch 1, **dadurch gekennzeichnet, dass** die Ladeelektroden (11) auf der einen Seite und die Leiterplattenantenne (23) auf der anderen Seite der Leiterplatte (21) angeordnet sind.

3. Massagevorrichtung (1) nach Anspruch 1, **dadurch gekennzeichnet, dass** die Ladeelektroden (11) und die Leiterplattenantenne (23) auf derselben Seite der Leiterplatte (21) angeordnet sind.

4. Massagevorrichtung (1) nach einem der vorhergehenden Ansprüche, **dadurch gekennzeichnet, dass** die Leiterplattenantenne (23) für das Senden und Empfangen von Funksignalen nach einem mobilen Datenübertragungsstandard wie z.B. Bluetooth nach IEEE 802.15.1, WLAN nach IEEE 802.11, GSM, UMTS oder LTE geeignet ist.

5. Massagevorrichtung (1) nach einem der vorhergehenden Ansprüche, **dadurch gekennzeichnet, dass** das Kabel (7) und das Steckelement (9) flüssigkeitsfest ausgebildet sind.

6. Massagevorrichtung (1) nach einem der vorhergehenden Ansprüche, **dadurch gekennzeichnet, dass** das Kabel (7) zwei Stränge aufweist.

7. Massagevorrichtung (1) nach Anspruch 6, **dadurch gekennzeichnet, dass** mindestens ein Kabelstrang als Koaxialkabel ausgebildet ist.

8. Massagevorrichtung (1) nach einem der Ansprüche 6 und 7, **dadurch gekennzeichnet, dass** das Steckelement (9) zwei Ausnehmungen (22, 25) zur Aufnahme von jeweils einem Strangende aufweist.

9. Massagevorrichtung (1) nach einem der vorhergehenden Ansprüche, **dadurch gekennzeichnet, dass** das Steckelement (9) auf seiner Oberfläche einen Griffbereich (17) aufweist.

10. Massagevorrichtung (1) nach einem der vorhergehenden Ansprüche, **dadurch gekennzeichnet, dass** Steckelement (9) und/oder Kabel (7) zumindest teilweise eine biokompatible Kunststoffumhüllung aufweisen.

11. Massagevorrichtung (1) nach Anspruch 10, **dadurch gekennzeichnet, dass** die biokompatible Kunststoffumhüllung mittels Spritzguss aufgebracht ist.

12. Massagevorrichtung (1) nach einem der vorhergehenden Ansprüche, **dadurch gekennzeichnet, dass** die Ladeelektroden (11) des Steckelements (9) eine Beschichtung mit einem Metall oder einer Metalllegierung aufweisen.

## Claims

1. Massage device (1) suitable for massaging parts of the body, comprising a massage part (3) which has in a housing (5) a vibration generating device, an energy reservoir, a control device and a wireless data communication device,
a cable (7), which is connected at one end to the massage part (3),
and
a plug element (9), which is arranged at the other end of the cable (7) and has two charging electrodes (11) and is suitable for connecting to a charging appliance,
**characterised in that** the plug element
comprises a conductor plate (21),
is flat and the charging electrodes (11) are designed as USB-compatible, so that the plug element can be inserted for charging into a USB socket, wherein the plug element further
comprises a conductor plate antenna (23) for sending and receiving radio signals from a wireless data communication device,
wherein the charging electrodes (11) and the conductor plate antenna (23) are arranged on this conductor plate (21).

2. Massage device (1) according to claim 1 **characterised in that** the charging electrodes (11) are arranged on one side of the conductor plate (21), and the conductor plate antenna (23) is arranged on the other side thereof.

3. Massage device (1) according to claim 1 **characterised in that** the charging electrodes (11) and the conductor plate antenna (23) are arranged on the same side of the conductor plate (21).

4. Massage device (1) according to one of the preceding claims **characterised in that** the conductor plate antenna (23) is suitable for sending and receiving radio signals according to a mobile data transmission standard such as for example Bluetooth according to IEEE 802.15.1, NFC, WLAN according to IEEE 802.11, GSM, UMTS or LTE.

5. Massage device (1) according to one of the preceding claims **characterised in that** the cable (7) and the plug element (9) are designed fluid-tight.

6. Massage device (1) according to one of the preceding claims **characterised in that** the cable (7) comprises two strands.

7. Massage device (1) according to claim 6, **characterised in that** at least one cable strand is designed as a coaxial cable.

8. Massage device (1) according to one of claims 6 and 7 **characterised in that** the plug element (9) has two recesses (22, 25) for receiving one strand end each.

9. Massage device (1) according to one of the preceding claims **characterised in that** the plug element (9) has a grip area (17) on its surface.

10. Massage device (1) according to one of the preceding claims **characterised in that** the plug element (9) and/or the cable (7) have at least in part a bio-compatible plastic covering.

11. Massage device (1) according to claim 10, **characterised in that** the bio-compatible plastic covering is applied by means of injection moulding.

12. Massage device (1) according to one of the preceding claims **characterised in that** the charging electrodes (11) of the plug element (9) have a coating of metal or a metal alloy.

## Revendications

1. Dispositif de massage (1) adapté au massage de parties du corps, comprenant
une partie de massage (3), qui présente dans un boîtier (5) un dispositif de génération de vibrations, un accumulateur d'énergie, un système de commande et un système de communication de données sans fil,
un câble (7), qui est relié par une de ses extrémités à la partie de massage (3),
et
un élément enfichable (9), qui est agencé à l'autre extrémité du câble (7), présente deux électrodes de charge (11) et est adapté à être connecté à un appareil de charge,
**caractérisé en ce que** l'élément enfichable présente une carte de circuits imprimés (21),
est plat et les électrodes de charge (11) sont compatibles USB, de sorte que l'élément enfichable peut être enfiché dans un port USB pour la charge,
dans lequel l'élément enfichable présente en outre une antenne à carte de circuits imprimés (23) pour l'envoi et la réception de signaux radio par le dispositif de communication de données sans fil,
dans lequel les électrodes de charge (11) et l'antenne à carte de circuits imprimés (23) sont agencées sur cette carte de circuits imprimés (21).

2. Dispositif de massage (1) selon la revendication 1, **caractérisé en ce que** les électrodes de charge (11) sont agencées sur l'une des faces et l'antenne à carte de circuits imprimés (23) est agencée sur l'autre face de la carte de circuits imprimés (21).

3. Dispositif de massage (1) selon la revendication 1, **caractérisé en ce que** les électrodes de charge (11) et l'antenne à carte de circuits imprimés (23) sont agencées sur la même face de la carte de circuits imprimés (21).

4. Dispositif de massage (1) selon l'une quelconque des revendications précédentes, **caractérisé en ce que** l'antenne à carte de circuits imprimés (23) est adaptée à l'envoi et à la réception de signaux radio selon une norme de transmission de données mobile telle que par exemple Bluetooth selon IEEE 802.15.1, NFC, WLAN selon IEEE 802.11, GSM, UMTS ou LTE.

5. Dispositif de massage (1) selon l'une quelconque des revendications précédentes, **caractérisé en ce que** le câble (7) et l'élément enfichable (9) sont imperméables aux liquides.

6. Dispositif de massage (1) selon l'une quelconque des revendications précédentes, **caractérisé en ce que** le câble (7) présente deux faisceaux.

7. Dispositif de massage (1) selon la revendication 6, **caractérisé en ce qu'**au moins un faisceau de câble est réalisé sous la forme d'un câble coaxial.

8. Dispositif de massage (1) selon l'une quelconque des revendications 6 et 7, **caractérisé en ce que** l'élément enfichable (9) présente deux évidements (22, 25) destinés à loger chacun une extrémité de faisceau.

9. Dispositif de massage (1) selon l'une quelconque des revendications précédentes, **caractérisé en ce que** l'élément enfichable (9) présente sur sa surface une zone de préhension (17).

10. Dispositif de massage (1) selon l'une quelconque des revendications précédentes, **caractérisé en ce que** l'élément enfichable (9) et/ou le câble (7) présentent au moins en partie une enveloppe plastique biocompatible.

11. Dispositif de massage (1) selon la revendication 10, **caractérisé en ce que** l'enveloppe plastique biocompatible est appliquée par moulage par injection.

12. Dispositif de massage (1) selon l'une quelconque des revendications précédentes, **caractérisé en ce que** les électrodes de charge (11) de l'élément enfichable (9) présentent un revêtement comportant un métal ou un alliage métallique.
